# EUROPÄISCHE PATENTSCHRIFT

(11) **EP 1 030 746 B1**
(45) Veröffentlichungstag und Bekanntmachung des Hinweises auf die Patenterteilung: **08.05.2002**
(21) Anmeldenummer: 98949818.3
(22) Anmeldetag: 21.10.1998
(51) Int. Cl.: B21B 1/18, B21B 13/10, B21B 39/14

(54) **PRÄZISIONSWALZVERFAHREN**
PRECISION-ROLLING METHOD
PROCEDE DE LAMINAGE DE PRECISION

(30) Priorität: 14.11.1997 AT 193297
(43) Veröffentlichungstag der Anmeldung: 30.08.2000
(73) Patentinhaber: VOEST-ALPINE INDUSTRIEANLAGENBAU GMBH, 4020 Linz (AT)
(72) Erfinder: HEIN, Gerald, A-4400 Steyr (AT)
(74) Vertreter: VA TECH Patente GmbH & Co
(86) Internationale Anmeldenummer: AT9800255
(87) Internationale Veröffentlichungsnummer: WO9925499

(56) Entgegenhaltungen:
- EP-A- 0 264 849
- EP-A- 0 549 896
- EP-A- 0 560 115
- EP-A- 0 720 875
- EP-A- 0 776 709
- DE-A- 1 527 730
- DE-A- 2 437 545
- DE-A- 19 625 811
- FR-A- 1 213 692
- GB-A- 1 268 213
- US-A- 3 513 697
- US-A- 3 575 028
- YAMANAKA E ET AL: "DEVELOPMENT OF 4-ROLL SIZE-FREE ROLLING TECHNOLOGY FOR BAR MILL" CAHIERS D'INFORMATIONS TECHNIQUES DE LA REVUE DE METALLURGIE, Bd. 93, Nr. 3, 1. März 1996, Seiten 427-438, XP000587318
- PATENT ABSTRACTS OF JAPAN vol. 007, no. 005 (M-184), 11. Januar 1983 & JP 57 165101 A (SHIN NIPPON SEITETSU KK), 12. Oktober 1982
- KRAEMER W ET AL: "HOCHPRAEZISIONSWALZEN VON STABSTAHL AUF DER FEINSTAHL- UND DRAHTSTRASSE DER VON MOOS STAHL AG (LUZERN/SCHWEIZ)" STAHL UND EISEN, Bd. 110, Nr. 6, 14. Juni 1990, Seiten 59-64, 196, XP000140620

## Beschreibung

Die Erfindung betrifft ein Präzisionswalzverfahren zum Herstellen von stabförmigem oder drahtförmigem Walzgut mit kreisrundem Querschnitt, unter Einhaltung enger Form- und Maßtoleranzen sowie eine Profilwalzeinrichtung zur Durchführung des Verfahrens.

Es sind zur Zeit mehrere Systeme für das Präzisionswalzen ("Sizing") von stabförmigem Walzgut bekannt. Die bekannten Systeme werden nach kontinuierlichen Stabstahlwalzstraßen bzw. vor oder nach Drahtwalzblöcken eingesetzt, um die Form- und Maßhaltigkeit des Walzgutes zu verbessem.

Ein bekanntes System besteht aus drei Duo-Walzgerüsten in der Abfolge horizontal-vertikalhorizontal. Das aus der kontinuierlichen Walzstraße auslaufende Rund wird in diesem System mit der Kaliberfolge oval-oval-rund mit geringem Umformgrad auf die gewünschte Fertigdimension umgeformt.

Die Nachteile dieses Systems sind folgende: Die ovalen Querschnitte lassen sich mit bekannten Walzgutführungen nur schwer führen. Das Walzgut neigt zum Kippen, d.h. zur Querschnittsverdrehung, insbesondere wenn der Abstand zwischen den Gerüsten zu groß ist. Daher wird auf eine Führung des Walzgutes zwischen den Gerüsten verzichtet und der Gerüstabstand so klein wie möglich gewählt. Daraus ergibt sich der weitere Nachteil, daß im Falle einer Störung des Walzgutdurchlaufs das aufgestaute Walzgut nur schwierig entfernt werden kann. Auch ist die Wartung der Gerüste kompliziert und umständlich. Ein dritter Nachteil ist die sehr komplizierte maßliche Einstellung der Walzkaliber auf die Fertigabmessung wegen der notwendigen Berücksichtigung der Lagerspiele und dei thermischen Ausdehnung der Gerüste während des Betriebs.

Ein weiteres System besteht aus zwei Duo-Gerüsten in der Abfolge vertikal-horizontal, wobei das zweite Gerüst vorgespannte Walzen aufweist. Auch hier wird das aus der kontinuierlichen Walzstraße auslaufende Rund mit der Kaliberfolge oval-rund auf das gewünschte Fertigmaß umgeformt. Durch die vorgespannten Walzen des Fertiggerüstes werden die Lagerspiele und die thermische Gerüstdehnung kompensiert. Hier ist ebenfalls der entscheidende Nachteil der schwierigen Führung des ovalen Querschnitts in das Rundkaliber gegeben.

Ein drittes System besteht aus einem Walzblock mit drei Walzgerüsten, in denen jeweils drei Walzen unter 120° zueinander angeordnet sind. Das aus der kontinuierlichen Walzstraße auslaufende Rund wird mit der Kaliberfolge trigon-trigon-rund auf das gewünschte Fertigmaß umgeformt. Die Nachteile liegen einerseits in dem hohen mechanischen Aufwand für Antrieb und Synchronisation der drei Walzen pro Gerüst, andererseits in dem Umstand, daß für keine Kompensation der Lagerspiele und thermischen Ausdehnungen der Gerüste gesorgt ist.

Das vierte bekannte System besteht aus zwei Walzgerüsten mit jeweils vier Walzen, von denen jeweils nur ein Walzenpaar angetrieben ist und das andere durch das Walzgut mitgeschleppt wird. Die Walzenachsen des zweiten Walzgerüstes sind um 45° gegenüber dem ersten verdreht angeordnet. Auch dieses System besitzt den Nachteil der schwierigen Voreinstellung der Walzkaliber, da die Lagerspiele und thermischen Ausdehnungen berücksichtigt werden müssen. Weitere Nachteile ergeben sich aus der um 45° verdrehten Antriebslage des zweiten Gerüstes, die einen komplizierten mechanischen Antrieb erfordert. Ein weiterer Nachteil ist, daß die nichtangetriebenen Walzenpaare vom einlaufenden Walzgutanfang auf ihre Arbeitsdrehzahl beschleunigt werden müssen, woraus eine Beschädigung des Kalibergrundes resultieren kann.

Die Erfindung bezweckt die Vermeidung dieser Nachteile und Schwierigkeiten und stellt sich die Aufgabe, ein Präzisionswalzverfahren zum Herstellen von stabförmigem Walzgut oder Draht mit kreisrundem Querschnitt zu schaffen, welche ein Walzgut mit besonders hoher Genauigkeit in einer bestimmten Dimension ergeben, wobei jedoch trotzdem - im Gegensatz zum Stand der Technik - eine gute Zugänglichkeit zu jedem der Walzgerüste gegeben ist, so daß auch im Falle einer Störung das Walzen innerhalb kurzer Zeit wieder fortgesetzt werden kann, d.h. die Betriebsbereitschaft der Anlage schnellstmöglich wieder herstellbar und eine einfache Wartung möglich sind.

Diese Aufgabe wird bei einem Verfahren der eingangs beschriebenen Art durch die Kombination folgender Merkmale gelöst:
- Walzen des Walzgutes in mindestens einem Duo-Walzgerüst mit offenem Kaliber, ausgehend von einem beliebigen Querschnitt zu einem Walzgut mit polygonalem, inbesondere tetragonalem Querschnitt,
- Führen des Walzgutes über eine vorbestimmte Weglänge entlang einer oder mehrerer Längskanten und/oder entlang der an Längskanten anschließenden Flächen des Walzgutes zu einem weiteren Walzgerüst und
- anschließendes Walzen zu einem Walzgut mit kreisrundem Querschnitt in mindestens einem geschlossenen Kaliber, bei dem Walzkräfte stemförmig auf das Walzgut aus zumindest drei Richtungen einwirken und das Walzgut verformen.

Durch die Führung des Stabstahles zur Einleitung desselben in das weitere Walzgerüst, die durch den polygonalen Querschnitt des aus dem Duo-Walzgerüst austretenden Stabstahles ermöglicht wird, ist entlang der gesamten Länge des Stabstahles eine exakte gleichbleibende Zuführung desselben in das weitere Walzgerüst gewährleistet, so daß sowohl eine gleichmäßige Verformung des Stabstahles als auch dadurch bedingt ein gleichmäßiger Querschnitt erreicht werden kann, wobei aufgrund der gleichmäßigen Verformung auch nach Austritt des Stabstahles aus dem Walzgerüst kein Kippen od. dgl. stattfindet.

Vorzugsweise wird das Walzgut in zwei hintereinander angeordneten Duo-Walzgerüsten zu einem Walzgut mit tetragonalem Querschnitt gewalzt und zwischen diesen beiden Duo-Walzgerüsten geführt.

Eine Profilwalzeinrichtung zur Durchführung des erfindungsgemäßen Verfahrens ist gekennzeichnet durch:
- mindestens ein Duo-Walzgerüst mit einem offenen, polygonalen, insbesondere tetragonalen Walzkaliber,
- eine an das Duo-Walzgerüst in Walzrichtung anschließende Walzgutführung mit das aus dem Duo-Walzgerüst austretende Walzgut an einer oder mehreren Längskanten und/oder an den an Längskanten des Walzgutes anschließenden Flächen des Walzgutes führenden Führungseinrichtungen und
- mindestens ein weiteres Walzgerüst mit einem geschlossenen kreisrunden Kaliber mit mindestens drei sternförmig angeordneten Walzen.

Ein Walzgerüst mit einem geschlossenen Kaliber ist beispielsweise aus der DE-A- 1 527 722 bekannt. Es weist vier Scheiben auf, deren Arbeitsflächen ein geschlossenes Kaliber bilden. Zwei gegenüberliegende Scheibenwalzen sind angetrieben, wohingegen die beiden anderen Scheibenwalzen über das zu walzende Material bewegt werden. Die Scheibenwalzen können gegeneinander verstellt werden, so daß das Kaliber in seiner Dimensionierung variabel ist. Jede Scheibenwalze wird von einer anderen Scheibenwalze beaufschlagt, wobei eine Verschiebung der Scheibenwalzen in radialer Richtung der anderen Scheibenwalzen diese Veränderung des Kalibers ermöglicht. Dadurch wird jedoch bedingt, daß die Scheibenwalzen nur mit relativ geringen Kräften gegeneinander gehalten sein können, da keine Gegenkräfte zur Vermeidung einer Verbiegung der Scheibenwalzen aufgebracht werden können. Ein derartiges geschlossenes Kaliber ist bereits ohne die zusätzliche Krafteinwirkung, welche durch das Walzen bewirkt wird, nur schwer geeignet, dauerhaft ein geschlossenes Kaliber zu bilden, sondem es tritt vielmehr eine unerwünschte Dimensionsänderung des Kalibers ein, so daß nicht die erwünschte Dimensionierung eines Walzgutes erreicht werden kann.

Eine besonders vorteilhafte erfindungsgemäße Ausführungsform ist dadurch gekennzeichnet, daß zwei Duo-Walzgerüste mit tetragonalem Walzkaliber mit einer zwischengeordneten Führung vorgesehen sind.

Gemäß einer bevorzugten Ausführungsform sind erfindungsgemäß zur einfachen Verwirklichung eines auch unter erschwerten Walzbedingungen stets geschlossenen Kalibers die Walzen des weiteren Walzgerüstes über konische Flächen aneinander abgestützt, wobei die Walzen mit einer die Walzkraft um eine Vorspannkraft überschreitenden Anstellkraft gegeneinandergepreßt sind.

Ein Walzgerüst mit einem geschlossenen Kaliber der oben beschriebenen Art ist an sich bekannt, beispielsweise aus der EP-A- 0 264 849.

Vorzugsweise weist erfindungsgemäß das geschlossene Kaliber eine Querschnittsfläche auf, die um 5 bis 20 % geringer ist als jene des offenen Kalibers des Duo-Walzgerüstes. Hierdurch können selbst Stahllegierungen mit hohem Verformungswiderstand besonders genau gewalzt werden, wobei aufgrund der sich dabei ergebenden geringen Walzkräfte auch hohe Walzgeschwindigkeiten verwirklicht werden können.

Eine bevorzugte Ausführungsform ist dadurch gekennzeichnet, daß das weitere Walzgerüst vier Walzen, insbesondere Scheibenwalzen, aufweist, von denen lediglich zwei einander gegenüberliegende Walzen mittels eines Motors antreibbar sind, insbesondere mit einem gemeinsamen Motor, und daß jede der vier Walzen über jeweils eine konische Fläche an einer konischen Fläche einer weiteren Walze anliegt, wobei jede Walze an zwei benachbarten Walzen anliegt und sich über die konischen Kontaktflächen der Walzen ein geschlossener Kraftfluß sowie ein Reibantrieb für die nicht von einem Motor angetriebenen Walzen einstellt.

Hierdurch ist ein besonders vorteilhafter Kraftschluß innerhalb des Kalibers gegeben, wobei durch Aufteilung des Antriebes einerseits als Zwangsantrieb über einen Motor, andererseits über die konischen Flächen eine Synchronisation der Walzen mit einfachsten Mitteln erreicht ist. Durch die Scheibenwalzen ist sichergestellt, daß die Beanspruchung der formenden Flächen der Walzen aufgrund des höheren Umfanges geringer gehalten werden kann.

Vorteilhaft weisen die angetriebenen Walzen des weiteren Walzgerüstes einen größeren Durchmesser in den formenden Flächen auf als die nicht über einen eigenen Antrieb angetriebenen Walzen, wodurch die Stabstähle besonders einfach in das weitere Walzgerüst eingeleitet werden können, so daß insbesondere auch im Kopfbereich des Stabstahles besonders schnell der erwünschte Querschnitt erhalten wird.

Gemäß einer weiteren bevorzugten Ausführungsform sind die über einen Motor antreibbaren Walzen des weiteren Walzgerüstes in Richtung ihrer Welle gegen die zwei weiteren Walzen verschiebbar, wodurch eine exakte Positionierung des weiteren Walzgerüstes bezüglich des ersten als auch der Führung erreicht wird, so daß die Achse des Walzgutes in der Walzstraße vollkommen geradlinig beibehalten werden kann.

Vorteilhaft weist das weitere Walzgerüst zwei Gerüstständer auf, welche gegeneinander über Zuganker und Gewindemuttern vorgespannt sind. Hierdurch können besonders hohe Kräfte aufgebracht werden, so daß mit besonders hoher Genauigkeit eine Reduktion der Querschnittsfläche des Walzgutes erreicht werden kann und gleichzeitig hohe Geschwindigkeiten realisiert werden können. Durch die konstruktive Ausbildung mit Zuganker und Gewindemutter ist eine besonders einfache Ausbildung der Gerüstständer realisierbar, die gleichzeitig besonders zuverlässig ist.

Sind die Gewindemuttern Hydraulikmuttern, so kann die Montage derselben besonders einfach, u.zw. ohne zusätzliches Werkzeug erfolgen.

Ist das Duo-Walzgerüst und/oder das weitere Walzgerüst jeweils auf einem Gerüstwechselwagen angeordnet, welcher entlang von Schienen in eine Arbeitsstellung schieb- und dort festlegbar und aus dieser Stellung erneut in eine Ruhestellung schiebbar ist, so kann ein besonders einfacher Austausch der Walzen erfolgen, wobei gleiclizeitig eine exakte Positionierung des Walzgerüstes besonders einfach durchgeführt werden kann.

Zweckmäßig weisen die formenden Flächen der das geschlossene Kaliber bildenden Walzen an den aneinanderschließenden kreisförmigen Kanten eine Abfasung auf. Hierdurch ist selbst bei Unregelmäßigkeiten der Querschnittsfläche des Walzgutes aus dem Duo-Walzgerüst bzw. nicht angeglichenen Geschwindigkeiten zwischen dem Duo-Walzgerüst und dem weiteren Walzgerüst eine genaue Querschnittsfläche des Walzgutes gewährleistet, wobei die Beanspruchung der formenden Flächen des weiteren Gerüstes besonders gering gehalten ist.

Eine besonders einfache Gestaltung der Führungseinrichtungen ist durch Profilrollen gekennzeichnet. Diese sind zweckmäßig paarweise unter Bildung eines der Querschnittsform des zu führenden Walzgutes angepaßten Kalibers angeordnet. Weiters sind die Profilrollen in je nach Weglänge erforderlicher Anzahl unter Bildung einer Rollenbahn vorgesehen.

Die Erfindung ist nachstehend anhand zweier in der Zeichnung dargestellter Ausführungsbeispiele näher erläutert, wobei in den Fig. 1a bis 1d eine Kaliberfolge für das erfindungsgemäße Walzverfahren bzw. die Einrichtung zur Durchführung des Verfahrens veranschaulicht ist. Fig. 2 zeigt in schematischer Darstellung zwei hintereinander angeordnete Walzgerüste der erfindungsgemäßen Profilwalzeinrichtung. Fig. 3 veranschaulicht einen Schnitt durch das Walzgerüst gemäß der Linie III/III der Fig. 2; Fig. 4 zeigt einen Schnitt durch das Walzgerüst gemäß der Linie IV/IV der Fig. 2, und die Fig. 5a und 5b veranschaulichen jeweils ein Ausführungsbeispiel für eine Führungseinrichtung zwischen den Walzgerüsten. In den Fig. 6a bis 6c ist die Kaliberfolge gemäß einer weiteren Ausführungsform gezeigt.

Das zu verformende Walzgut 1, ein Stabstahl, wird, ausgehend von dem in Fig. 1a dargestellten runden Querschnitt (in Fig. 1b strichpunktiert dargestellt) zu einem im wesentlichen vierkantigen Querschnitt mittels der in Fig. 1b dargestellten Walzen 3, 4 mit Nuten 3a, 4a eines Duo-Walzgerüstes mit offenem Kaliber 5 unter Reduktion der Querschnittsfläche umgeformt. Dieser nunmehr vierkantige Stabstahl, wobei derselbe auch einen anderen polygonalen Querschnitt aufweisen kann, wie z.B. einen dreikantigen, fünfkantigen od. dgl., gelangt in das in Fig. 1c dargestellte geschlossene Kaliber 6 mit vier Scheibenwalzen 7, 8 und 9, 10, in dem er wieder zu einem Stabstahl mit rundem Querschnitt, jedoch hoher Präzision, gewalzt wird.

Die Scheibenwalzen 7 bis 10 weisen an den den Kaliberteilflächen 11, 12 und 13, 14 anschließenden Bereichen konische Flächen, u.zw. 7a, 7b, 8a, 8b, 9a, 9b und 10a, 10b auf. Diese Flächen schließen jeweils Öffnungswinkel α von 90° ein, so daß die einzelnen Scheibenwalzen 7 bis 10 bei gleich großen Kegelstumpfflächen unter geringstem Schlupf gegeneinander gepreßt werden können, womit einerseits ein geschlossenes Kaliber gebildet ist und andererseits der Antrieb von einem Scheibenwalzenpaar auf das weitere Scheibenwalzenpaar mit hohen Kräften durchgeführt werden kann. Wie in Fig. 1d dargestellt, können die Kanten zwischen den Kegelstumpfflächen 7a, 7b und der Kaliberteilfläche 11 abgefast sein, so daß ein Kaliber entsteht, das weiterhin geschlossen ist, jedoch die Möglichkeit aufweist, Flächenpressungsspitzen zu vermeiden.

Das geschlossene Kaliber, welches in Fig. 1c dargestellt ist, kann auch jede andere Form, beispielsweise Vierkant oder einen anderen polygonen Querschnitt, oval od. dgl. aufweisen.

Bei der Aufeinanderfolge der Kaliber 5 und 6 ist im Sinne einer gleichmäßigen Verformung darauf zu achten, daß bei den aufeinanderfolgenden Walzstichen nicht immer in denselben oder analogen Richtungen verformt wird, sondern die Verformung beispielsweise normal zur ersten Verformungsrichtung stattfindet, so daß, bezogen auf den gesamten Querschnitt, im wesentlichen gleichmäßige Verformungen vorhanden sind.

In Fig. 2 sind in Walzrichtung c zwei Walzgerüste 15, 16 hintereinander angeordnet dargestellt, u.zw. ein Duo-Walzgerüst 15 mit dem offenen Kaliber 5 und ein Vierscheiben-Walzgerüst 16 mit dem geschlossenen Kaliber 6. Zum besseren Verständnis sind sowohl das Duo-Walzgerüst 15 als auch das Vierscheiben-Walzgerüst 16 im Aufriß dargestellt. Zwischen den Walzgerüsten ist in schematischer Darstellung eine Walzgutführung 17 veranschaulicht, von der ein Detail der Fig. 5a zu entnehmen ist. Die Walzgerüste 15 und 16 sind jeweils auf einem Gerüstwechselwagen 18 und 19 angeordnet, welcher entlang von Schienen 20 und 21 aus der Arbeitsstellung geschoben werden kann, wobei die in Ruheposition stehenden Walzgerüste 22, 23, welche ebenfalls auf Gerüstwechselwagen 24 und 25 angeordnet sind, in Arbeitsposition verschoben werden können. Es ist hierbei lediglich erforderlich, daß parallel zur Walzrichtung c ebenfalls Schienen vorgesehen sind, so daß am Kreuzungspunkt der normal und parallel zur Walzrichtung c verlaufenden Schienen die Wägen 18, 19 gedreht und damit aus der Position Walzstellung bewegt werden können, und das weitere Walzgerüst sodann wieder in Arbeitsposition gebracht werden kann. Ein derartiger Vorgang ist erforderlich, wenn entweder ein Wechsel im Querschnitt des Stabstahles 1 durchgeführt werden soll oder auch die Walzen 3, 4 und 7 bis 10 abgenutzt sind und ein Austausch erforderlich wird.

Beide Walzgerüste 15, 16 weisen Elektromotoren 26, 27 auf, deren Drehzahl genau regulierbar ist, wobei über Getriebe 28, 29 die Untersetzung in eine geringere Umdrehungszahl erfolgt und in anschließenden Getrieben 30 und 31 im wesentlichen die Weiterleitung der Drehbewegung von einer Achse auf zwei Achsen des Duo-Walzgerüstes 15 bzw. eines Walzenpaares des Vierscheiben-Walzgerüstes 16 erfolgt.

Die Regelung des Antriebes muß unter Berücksichtigung der Querschnittsabnahme derart erfolgen, daß keine gleiche Geschwindigkeit des Walzgutes 1, sondern eine gleiche Massendurchsatzgeschwindigkeit in den Walzgerüsten 15, 16 eintritt, um jegliche Störungen bei dem Walzvorgang zu vermeiden. Es kann jedoch auch vorteilhaft sein, daß das Vierscheiben-Walzgerüst 16 eine geringfügig größere Walzgeschwindigkeit aufweist, als dies für den Massendurchsatz des Duo-Walzgerüstes 15 erforderlich wäre, womit auf das Walzgut zwischen dem Duo-Walzgerüst 15 und dem Vierscheiben-Walzgerüst 16 ein geringfügiger Zug ausgeübt wird, wodurch, wie bekannt, Störungen leichter vermieden werden können.

Die Kraftweiterleitung zwischen den Getrieben 28 und 30 bzw. 29 und 31 erfolgt über Wellen 32 und 34 bzw. 33 und 35, die über Flansche und einer nicht dargestellten zwischengelegten Hardy-Scheibe aneinandergeflanscht sind. Die Kraftausleitung aus den Getrieben 30 und 31 erfolgt über Wellen 36, 37 und 38, 39 und über Kardangelenke 40, 41, 42 und 43 direkt in die Wellen der Walzgerüste 15 bzw. 16.

In Fig. 3 ist das. Vierscheiben-Walzgerüst 16 schematisch im Schnitt dargestellt, wobei die Krafteinleitung in die Wellen 44 und 45 über Flansche 46 und 47 erfolgt. Die Wellen sind in Rollenlagern 48, 49 und 50, 51 von Gerüstständern 62, 63 gelagert, in welchen die weiteren Scheibenwalzen 9 und 10 ebenfalls in dieser Weise gelagert sind.

Die Scheibenwalzen 9 und 10 sind nicht angetrieben, aber auf Achsen 52 und 53 querverschieblich angeordnet, wobei diese Querverschiebung durch Distanzscheiben 54 und 55 durchgeführt und auch sodann eine Lagefixierung der Scheibenwalzen 9 und 10 erreicht werden kann. Die Scheibenwalzen 9, 10 sind ebenfalls über Rollenlager 56, 57 gelagert.

Die Scheibenwalzen 7, 8, 9, 10 werden über ihre konischen Flächen 7a, 7b, 8a, 8b, 9a, 9b, 10a und 10b im gegenseitigen Kontakt gehalten, wobei die Relativlage der Scheibenwalzen 7 und 8 zueinander durch die starre Anordnung im biegesteifen Walzgerüst gegeben ist, wohingegen die Scheibenwalzen 9 und 10, wie besonders deutlich aus Fig. 4 zu entnehmen ist, über Zuganker 58, 59 und hydraulische Muttern 60 und 61 gegeneinandergehalten sind. Es sind jeweils vier Zuganker 58, 59 vorgesehen, u.zw. zwei vor und zwei nach jenem Bereich, in dem das geschlossene Kaliber 6 durch die vier Scheibenwalzen 7 bis 10 vorliegt, so daß ein Zusammenspannen symmetrisch auf den eigentlichen Bereich der Verformung erfolgt.

Die in Fig. 5a dargestellte Walzgutführung 17 für Walzgut 1 ist einerseits über geeignete, nicht dargestellte Triebe höhen- und seitenverstellbar und weist eine in Walzrichtung orientierte Führungsbahn für das Walzgut 1 auf, welche durch hintereinander und jeweils paarweise angeordnete Profilrollen 64 verwirklicht ist, die ein Kaliber 65 entsprechend dem Querschnitt des zu führenden Walzgutes 1 einschließen. Die Führungseinrichtung könnte auch durch Führungsflächen gebildet sein, so daß eine exakte Führung des aus dem Duo-Walzwerk 15 austretenden Stabstahles 1 möglich ist, und der Stabstahl 1 in genau reproduzierbarer Weise in das Vierscheiben-Walzwerk 16 eingeführt wird. Fig. 5a veranschaulicht eine Ausführungsform von Profilrollen für einen achteckigen Querschnitt des Walzgutes 1.

Durch die erfindungsgemäße Anordnung einer Walzgutführung 17 gelingt es, die beiden Walzgerüste 15 und 16 weiter auseinanderzurücken, ohne daß die Präzision der Walzung durch das Walzgerüst 16 in Mitleidenschaft gezogen wird. Beispielsweise kann erfindungsgemäß eine Distanz 66 zwischen den Walzgerüsten 15 und 16 von 1,5 bis 2 m verwirklicht werden, wogegen ohne eine solche Führung die Walzgerüste 15 und 16 ganz eng benachbart angeordnet sein müßten, z.B. im Bereich von einem halben Meter oder weniger. Erfindungsgemäß ist somit auch das zweite Walzgerüst 16 gut zugänglich, was die Bedienung und Wartung ganz wesentlich vereinfacht. Zudem können eventuelle Materialstaus zwischen den beiden Walzgerüsten in einfacher Weise entfernt werden.

Trotz dem relativ großen Abstand 66 der beiden Walzgerüste 15 und 16 zueinander lassen sich auch die Anfangs- und Endbereiche des Walzgutes 1 besonders exakt auf die gewünschte Dimension walzen. Wesentlich ist, daß das Walzgut 1 zwischen den beiden Walzgerüsten 15 und 16 einen polygonartigen Querschnitt aufweist, denn nur hierdurch ist eine exakte Führung des Walzgutes 1 zwischen diesen beiden Walzgerüsten 15 und 16 möglich. Hätte das Walzgut 1 in diesem Bereich einen runden, beispielsweise einen kreisrunden Querschnitt, wäre eine exakte Führung des Walzgutes nicht möglich. Kippungen des Walzgutes würden sich negativ auswirken, u.zw. nicht nur auf die Führung des Walzgutes, beispielsweise beim Einfädeln in das weitere Walzgerüst 16.

In den Fig. 6a, 6b und 6c ist die Kaliberfolge gemäß einer weiteren Ausführungsform der Erfindung gezeigt, wobei in einem ersten Duo-Walzgerüst 15' (Fig. 6a) mit Kaliberwalzen 3', 4' ein Walzgut 1 mit einem leicht ovalen Querschnitt (unschraffierte Fläche) zu einem Walzgut mit im wesentlichen tetragonalem Querschnitt (schraffierte Fläche in Fig. 6a) gewalzt wird. Dieses erste Duo-Walzgerüst 15' ist horizontal angeordnet. In einem nachfolgenden vertikalen Duo-Walzgerüst 15 (Fig. 6b) mit den Kaliberwalzen 3, 4 erfolgt eine Querschnittsreduzierung zu einem Walzgut 1 mit ebenfalls tetragonalem Querschnitt (schraffierte Fläche in Fig. 6b), wobei das Walzgut 1 zwischen dem ersten Duo-Walzgerüst 3', 4' und dem nachfolgenden Duo-Walzgerüst 3, 4 ebenfalls mittels einer Walzgutführung 17, vorzugsweise einer Führungsbahn mit Führungsrollen 64, geführt ist.

Anschließend an das zweite Duo-Walzgerüst 15 erfolgt ein Walzen des Walzgutes in einem Vierscheiben-Walzgerüst 16 (Fig. 6c) mit den Kaliberwalzen 7, 8, 9, 10 zu einem Walzgut mit kreisrundem Querschnitt höchster Präzision. Zwischen dem zweiten Duo-Walzgerüst 15 und dem Vierscheiben-Walzgerüst 16 ist eine Walzgutführung 17, vorzugsweise ebenfalls von Führungsröllen 64 gebildet, vorgesehen.

### Beispiel

Stranggußknüppel aus Kohlenstoffstahl, z.B. C10, mit quadratischem Querschnitt von 150 mm Seitenlänge, werden in einer Streckkaliberstraße auf einen runden Querschnitt mit einem Durchmesser von 22 mm gewalzt. Anschließend werden die so gebildeten Stabstähle einem ersten Duo-Walzgerüst 15' zugeführt. In diesem Duo-Walzgerüst 15' erfolgt eine Reduktion des Querschnittes um 28 %. Anschließend erfolgt eine weitere Walzung in einem zweiten Duo-Walzgerüst 15 mit einer Stichabnahme von 22 % zu einem tetragonalen Querschnitt. Der aus dem zweiten Duo-Walzgerüst 15 austretende Stabstahl 1 gelangt über die Führung 17 in das Vierscheiben-Walzgerüst 16, in dem ein kreisrunder Querschnitt erzeugt sowie eine weitere Reduktion des Querschnittes um 19 % durchgeführt wird. Die Walzen 3 und 4 des Duo-Walzgerüstes 15 und des Vierscheiben-Walzgerüstes 16 weisen einen Durchmesser von 320 cm auf. Die Geschwindigkeit des aus dem Vierscheiben-Walzgerüst 16 austretenden Stabstahles 1 beträgt 15 m/sec.

Über die Zuganker 58, 59 und hydraulischen Muttern 60, 61 wird beim Vierscheiben-Walzgerüst 16 eine Verspannung von 20 Tonnen ausgeübt.

Zur Führung der Stabstähle 1 zwischen den etwa 2,5 m voneinander entfernt angeordneten Walzgerüsten 15 und 16 dienen Führungsrollenpaare 64.

Mit dem erfindungsgemäßen Verfahren lassen sich Fertigprodukte mit kreisrundem Querschnitt mit sehr hoher Präzision herstellen, u.zw. sowohl hinsichtlich Maß als auch der Form, z.B. Fertigprodukte im Durchmesserbereich bis 25 mm mit einer Mindesttoleranz von ± 0,1 mm, und im Durchmesserbereich von 25 bis 100 mm mit einer Mindesttoleranz von ± 0,25 % des Durchmessers.

Das erfindungsgemäße Verfahren und die erfindungsgemäße Vorrichtung ermöglichen zudem einen vereinfachten Walzbetrieb, insofern, als für unterschiedliche Durchmesser des Endproduktes die der erfindungsgemäßen Profilwalzeinrichtung vorgeordnete Vorstraße keiner Kaliberänderung bedarf; eine Kaliberänderung ist lediglich für die erfindungsgemäße Profilwalzeinrichtung erforderlich, was durch die bei der erfindungsgemäßen Profilwalzeinrichtung gegebene Möglichkeit der großen Variation der Stichabnahme im Durchmesserbereich von mindestens 1:4 gegeben ist. So ist es möglich, ausgehend von ein und demselben der erfindungsgemäßen Profilwalzeinrichtung zugeführten Walzgut ein Fertigprodukt von z.B. 25 bis 100 mm herzustellen.

Weiters kann erfindungsgemäß ein Fertigprodukt mit beliebigem Durchmesser hergestellt werden, d.h. der Durchmesser des Endproduktes kann stufenlos gewählt werden; man ist nicht an Durchmessersprünge gebunden.

Da das Walzgerüst 16 mit geschlossenem Kaliber 6 und vorgespannten Walzen 7 bis 10 im geschlossenen und vorgespannten Zustand bearbeitet werden kann, ist die Herstellung eines bestimmten Kalibers besonders einfach.

## Patentansprüche

1. Präzisionswalzverfahren zum Herstellen von stabförmigem oder drahtförmigem Walzgut (1) mit kreisrundem Querschnitt, unter Einhaltung enger Form- und Maßtoleranzen, mit folgenden Merkmalen:
• Walzen des Walzgutes (1) in mindestens einem Duo-Walzgerüst (15, 15') mit offenem Kaliber (5), ausgehend von einem beliebigen Querschnitt zu einem Walzgut (1) mit polygonalem, insbesondere tetragonalem Querschnitt,
• Führen des Walzgutes (1) über eine vorbestimmte Weglänge entlang einer oder mehrerer Längskanten und/oder entlang der an Längskanten anschließenden Flächen des Walzgutes (1) zu einem weiteren Walzgerüst (16) und
• anschließendes Walzen zu einem Walzgut (1) mit kreisrundem Querschnitt in mindestens einem geschlossenen Kaliber (6), bei dem Walzkräfte sternförmig auf das Walzgut (1) aus zumindest drei Richtungen einwirken und das Walzgut (1) verformen.

2. Präzisionswalzverfahren nach Anspruch 1, **dadurch gekennzeichnet, daß** das Walzgut (1) in zwei hintereinander angeordneten Duo-Walzgerüsten (15', 15) zu einem Walzgut (1) mit tetragonalem Querschnitt gewalzt und zwischen diesen beiden Duo-Walzgerüsten (15', 15) geführt wird.

3. Profilwalzeinrichtung zur Herstellung von Walzgut mit kreisrundem Querschnitt, die folgende Merkmale aufweist:
• mindestens ein Duo-Walzgerüst (15, 15') mit einem offenen, polygonalen, insbesondere tetragonalen Walzkaliber (5),
• eine an das Duo-Walzgerüst (15) in Walzrichtung (c) anschließende Walzgutführung (17) mit das aus dem Duo-Wälzgerüst (15) austretende Walzgut (1) an einer oder mehreren Längskanten und/oder an den an Längskanten des Walzgutes anschließenden Flächen des Walzgutes führenden Führungseinrichtungen (64) und
• mindestens ein weiteres Walzgerüst (16) mit einem geschlossenen kreisrunden Kaliber (6) mit mindestens drei sternförmig angeordneten Walzen (7 bis 10).

4. Profilwalzeinrichtung nach Anspruch 3, **dadurch gekennzeichnet, daß** zwei Duo-Walzgerüste (15', 15) mit tetragonalem Walzkaliber mit einer zwischengeordneten Führung vorgesehen sind.

5. Profilwalzeinrichtung nach Anspruch 3 oder 4, **dadurch gekennzeichnet, daß** die Walzen (7 bis 10) des weiteren Walzgerüstes (16) über konische Flächen (7a bis 10b) aneinander abgestützt sind, wobei die Walzen (7 bis 10) mit einer die Walzkraft um eine Vorspannkraft überschreitenden Anstellkraft gegeneinandergepreßt sind.

6. Profilwalzeinrichtung nach einem oder mehreren der Ansprüche 3 bis 5, **dadurch gekennzeichnet, daß** das geschlossene Kaliber (6) eine Querschnittsfläche aufweist, die um 5 bis 20 % geringer ist als jene des offenen Kalibers (5) des Duo-Walzgerüstes (15).

7. Profilwalzeinrichtung nach einem oder mehreren der Ansprüche 3 bis 6, **dadurch gekennzeichnet, daß** das weitere Walzgerüst (16) vier Walzen (7 bis 10), insbesondere Scheibenwalzen, aufweist, von denen lediglich zwei einander gegenüberliegende Walzen (7, 8) mittels eines Motors antreibbar sind, insbesondere mit einem gemeinsamen Motor, und daß jede der vier Walzen (7 bis 10) über jeweils eine konische Fläche (7a bis 10b) an einer konischen Fläche einer weiteren Walze (7 bis 10) anliegt, wobei jede Walze (7 bis 10) an zwei benachbarten Walzen (7 bis 10) anliegt und sich über die konischen Flächen (7a bis 10b) der Walzen (7 bis 10) ein geschlossener Kraftfluß sowie ein Reibantrieb für die nicht von einem Motor angetriebenen Walzen (9, 10) einstellt.

8. Profilwalzeinrichtung nach Anspruch 7, **dadurch gekennzeichnet, daß** die angetriebenen Walzen (7, 8) des weiteren Walzgerüstes (16) einen größeren Durchmesser in den formenden Flächen (11, 12) aufweisen als die nicht über einen eigenen Antrieb angetriebenen Walzen (9, 10).

9. Profilwalzeinrichtung nach Anspruch 7 oder 8, **dadurch gekennzeichnet, daß** die über einen Motor antreibbaren Walzen (7, 8) des weiteren Walzgerüstes (16) in Richtung ihrer We!le gegen die zwei weiteren Walzen (9, 10) verschiebbar sind.

10. Profilwalzeinrichtung nach einem oder mehreren der Ansprüche 7 bis 9, **dadurch gekennzeichnet, daß** das weitere Walzgerüst (16) zwei Gerüstständer (62, 63) aufweist, welche gegeneinander über Zuganker (58, 59) und Gewindemuttern (60, 61) vorgespannt sind.

11. Profilwalzeinrichtung nach Anspruch 10, **dadurch gekennzeichnet, daß** die Gewindemuttem (60, 61) als Hydraulikmuttem ausgebildet sind.

12. Profilwalzeinrichtung nach einem oder mehreren der Ansprüche 3 bis 11, **dadurch gekennzeichnet, daß** das Duo-Walzgerüst (15) und/oder das weitere Walzgerüst (16) auf jeweils einem Gerüstwechselwagen (19) angeordnet ist, welcher entlang von Schienen in eine Arbeitsstellung schiebbar und dort festlegbar ist und aus dieser Stellung erneut in eine Ruhestellung schiebbar ist.

13. Profilwalzeinrichtung nach einem oder mehreren der Ansprüche 3 bis 12, **dadurch gekennzeichnet, daß** die formenden Flächen (11 bis 14) der das geschlossene Kaliber (6) bildenden Walzen (7 bis 10) an den aneinanderschließenden kreisförmigen Kanten eine Abfassung aufweisen (Fig. 1d).

14. Profilwalzeinrichtung nach einem oder mehreren der Ansprüche 3 bis 13, **dadurch gekennzeichnet, daß** die Führungseinrichtungen (64) von Profilrollen gebildet sind.

## Claims

1. Precision-rolling process for producing rolled stock (1) in bar or wire form which is circular in cross section, maintaining tight shape and size tolerances, having the following features:
• rolling of the rolling stock (1) in at least one two-high roll stand (15, 15') with an open pass (5), starting from any desired cross section, to form rolled stock (1) which is polygonal, in particular tetragonal, in cross section,
• guiding the rolled stock (1) over a predetermined distance along one or more longitudinal edges and/or along those surfaces of the rolled stock (1) which adjoin longitudinal edges, to a further roll stand (16), and
• subsequent rolling to form rolled stock (1) which is circular in cross section in at least one closed pass (6), in which rolling forces act on and deform the rolling stock (1) in a star shape from at least three directions.

2. Precision-rolling process according to Claim 1, **characterized in that** the rolling stock (1) is rolled in two two-high roll stands (15', 15), which are arranged one behind the other, to form rolled stock (1) which is tetragonal in cross section, and is guided between these two two-high roll stands (15', 15).

3. Profile-rolling device for producing rolled stock which is circular in cross section and has the following features:
• at least one two-high roll stand (15, 15') with an open, polygonal, in particular tetragonal, roll pass (5),
• a rolled-stock guide (17) which adjoins the two-high. roll stand (15) in the rolling direction (c) and has guide devices (64) which guide the rolled stock (1) emerging from the two-high roll stand (15) on one or more longitudinal edges and/or on the surfaces of the rolled stock which adjoin longitudinal edges of the rolled stock, and
• at least one further roll stand (16) with a closed, circular pass (6) with at least three rolls (7 to 10) arranged in a star shape.

4. Profile-rolling device according to Claim 3, **characterized in that** two two-high roll stands (15', 15) with a tetragonal roll pass are provided with a guide arranged between them.

5. Profile-rolling device according to Claim 3 or 4, **characterized in that** the rolls (7 to 10) of the further roll stand (16) are supported against one another by way of conical surfaces (7a to 10b), the rolls (7 to 10) being pressed against one another by a screw-down force which exceeds the rolling force by a preloading force.

6. Profile-rolling device according to one or more of Claims 3 to 5, **characterized in that** the closed pass (6) has a cross-sectional area which is 5 to 20% smaller than that of the open pass (5) of the two-high roll stand (15).

7. Profile-rolling device according to one or more of Claims 3 to 6, **characterized in that** the further roll stand (16) has four rolls (7 to 10), in particular disc rolls, of which only two opposite rolls (7, 8) can be driven by means of a motor, in particular by a common motor, and **in that** each of the four rolls (7 to 10) bears against a conical surface of a further roll (7 to 10) by way of in each case a conical surface (7a to 10b), each roll (7 to 10) bearing against two adjoining rolls (7 to 10), and a closed flux of force and a frictional drive for the rolls (9, 10) which are not driven by a motor being established via the conical surfaces (7a to 10b) of the rolls (7 to 10).

8. Profile-rolling device according to Claim 7, **characterized in that** the driven rolls (7, 8) of the further roll stand (16) have a larger diameter in the shaping surfaces (11, 12) than the rolls (9, 10) which are not driven by means of their own drive.

9. Profile-rolling device according to Claim 7 or 8, **characterized in that** those rolls (7, 8) of the further roll stand (16) which can be driven by means of a motor can be displaced towards the two further rolls (9, 10) in the direction of their shafts.

10. Profile-rolling device according to one or more of Claims 7 to 9, **characterized in that** the further roll stand (16) has two stand units (62, 63) which are preloaded towards one another by means of tie bars (58, 59) and threaded nuts (60, 61).

11. Profile-rolling device according to Claim 10, **characterized in that** the threaded nuts (60, 61) are designed as hydraulic nuts.

12. Profile-rolling device according to one or more of Claims 3 to 11, **characterized in that** the two-high roll stand (15) and/or the further roll stand (16) is/are in each case arranged on a stand-changing trolley (19) which can slide along rails into a working position, in which it can be fixed, and can slide out of this position back into an at-rest position.

13. Profile-rolling device according to one or more of Claims 3 to 12, **characterized in that** the shaping surfaces (11 to 14) of the rolls (7 to 10) which form the closed pass (6) have a chamfer on the circular edges which adjoin one another (Fig. 1d).

14. Profile-rolling device according to one or more of Claims 3 to 13, **characterized in that** the guide devices (64) are formed by shaping rollers.

## Revendications

1. Procédé de laminage de précision pour la fabrication d'un produit laminé (1) en forme de barre ou en forme de fil de section transversale ronde, en respectant des tolérances étroites de forme et de dimensions, qui présente les caractéristiques suivantes:
• laminage du produit laminé (1) dans au moins une cage de laminoir duo (15, 15') à cannelure ouverte (5), à partir d'une section transversale quelconque en un produit laminé (1) avec une section transversale polygonale, en particulier quadrangulaire,
• guidage du produit laminé (1) sur un trajet déterminé le long d'une ou de plusieurs arêtes longitudinales et/ou le long des faces du produit laminé (1) se raccordant par des arêtes longitudinales vers une cage de laminoir supplémentaire (16), et
• ensuite laminage en un produit laminé (1) de section transversale ronde dans au moins une cannelure fermée (6), au cours duquel des efforts de laminage agissent en étoile depuis au moins trois directions sur le produit laminé (1) et déforment le produit laminé (1).

2. Procédé de laminage de précision suivant la revendication 1, **caractérisé en ce que** le produit laminé (1) est laminé en un produit laminé (1) de section transversale quadrangulaire dans deux cages de laminoir duo disposées l'une derrière l'autre (15', 15) et est guidé entre ces deux cages de laminoir duo (15', 15).

3. Dispositif de profilage pour la fabrication d'un produit laminé de section transversale ronde, qui présente les caractéristiques suivantes:
• au moins une cage de laminoir duo (15, 15') avec une cannelure de laminage (5) ouverte polygonale, en particulier quadrangulaire,
• un guidage de produit laminé (17) situé à la suite de la cage de laminoir duo (15) dans le sens du laminage (c), avec des dispositifs de guidage (64) guidant le produit laminé (1) sortant de la cage de laminoir duo (15) sur une ou plusieurs arêtes longitudinales et/ou sur les faces du produit laminé se raccordant par des arêtes longitudinales, et
• au moins une cage de laminoir supplémentaire (16) avec une cannelure ronde fermée (6), avec au moins trois cylindres (7 à 10) disposés en étoile.

4. Dispositif de profilage suivant la revendication 3, **caractérisé en ce qu'**il est prévu deux cages de laminoir duo (15', 15) avec une cannelure de laminage quadrangulaire, avec un guidage disposé entre elles.

5. Dispositif de profilage suivant la revendication 3 ou 4, **caractérisé en ce que** les cylindres (7 à 10) de la cage de laminoir supplémentaire (16) sont appuyés les uns sur les autres par des surfaces coniques (7a à 10b), les cylindres (7 à 10) étant pressés les uns contre les autres avec un effort de serrage qui dépasse l'effort de laminage d'un effort de préserrage.

6. Dispositif de profilage suivant une ou plusieurs des revendications 3 à 5, **caractérisé en ce que** la cannelure fermée (6) présente une aire de section transversale, qui est inférieure de 5 à 20% à celle de la cannelure ouverte (5) de la cage de laminoir duo (15).

7. Dispositif de profilage suivant une ou plusieurs des revendications 3 à 6, **caractérisé en ce que** la cage de laminoir supplémentaire (16) présente quatre cylindres (7 à 10), en particulier des cylindres à disques, dont seulement deux cylindres (7, 8) disposés l'un en face de l'autre peuvent être entraînés au moyen d'un moteur, en particulier avec un moteur commun, et **en ce que** chacun des quatre cylindres (7 à 10) s'appuie chaque fois par une surface conique (7a à 10b) sur une surface conique d'un autre cylindre (7 à 10), chaque cylindre (7 à 10) s'appuyant sur deux cylindres voisins (7 à 10) et les surfaces coniques (7a à 10b) des cylindres (7 à 10) établissant un flux fermé d'efforts ainsi qu'un entraînement par friction pour les cylindres (9, 10) non entraînés par un moteur.

8. Dispositif de profilage suivant la revendication 7, **caractérisé en ce que** les cylindres entraînés (7, 8) de la cage de laminoir supplémentaire (16) présentent dans les surfaces de formage (11, 12) un diamètre plus grand que les cylindres (9, 10) non entraînés par un entraînement propre.

9. Dispositif de profilage suivant la revendication 7 ou 8, **caractérisé en ce que** les cylindres (7, 8) de la cage de laminoir supplémentaire (16) pouvant être entraînés par un moteur peuvent être déplacés dans la direction de leur arbre vers les deux autres cylindres (9, 10).

10. Dispositif de profilage suivant une ou plusieurs des revendications 7 à 9, **caractérisé en ce que** la cage de laminoir supplémentaire (16) présente deux montants de cage (62, 63), qui sont précontraints l'un par rapport à l'autre au moyen de tirants (58, 59) et d'écrous filetés (60, 61).

11. Dispositif de profilage suivant la revendication 10, **caractérisé en ce que** les écrous filetés (60, 61) sont constitués par des écrous hydrauliques.

12. Dispositif de profilage suivant une ou plusieurs des revendications 3 à 11, **caractérisé en ce que** la cage de laminoir duo (15) et/ou la cage de laminoir supplémentaire (16) est chaque fois disposée sur un chariot de changement de cage (19), qui peut être déplacé le long de rails dans une position de travail et y être fixé et qui peut être à nouveau déplacé de cette position à une position de repos.

13. Dispositif de profilage suivant une ou plusieurs des revendications 3 à 12, **caractérisé en ce que** les surfaces de formage (11 à 14) des cylindres (7 à 10) formant la cannelure fermée (6) présentent un retrait aux arêtes de forme circulaire qui se raccordent l'une à l'autre (Fig. 1d).

14. Dispositif de profilage suivant une ou plusieurs des revendications 3 à 13, **caractérisé en ce que** les dispositifs de guidage (64) sont formés par des rouleaux profilés.
